# EUROPÄISCHE PATENTSCHRIFT

(11) **EP 4 511 534 B1**
(45) Veröffentlichungstag und Bekanntmachung des Hinweises auf die Patenterteilung: **11.03.2026**
(21) Anmeldenummer: 23702069.8
(22) Anmeldetag: 23.01.2023
(51) Int. Cl.: D01G 15/76, D01G 15/82

(54) **KARDE**
CARDING MACHINE
MACHINE DE CARDAGE

(30) Priorität: 21.04.2022 DE 102022109606
(43) Veröffentlichungstag der Anmeldung: 26.02.2025
(73) Patentinhaber: Trützschler Group SE, 41199 Mönchengladbach (DE)
(72) Erfinder: HELBIG, Ralf, 41236 Mönchengladbach (DE); KONNEN, Alexander, 41748 Viersen (DE)
(86) Internationale Anmeldenummer: PCT/EP2023/051539
(87) Internationale Veröffentlichungsnummer: WO 2023/202805

(56) Entgegenhaltungen:
- EP-A1- 3 282 044
- CH-A5- 695 617
- FR-A- 1 258 682
- JP-A- S 514 331

## Beschreibung

Die vorliegende Erfindung betrifft eine Karde nach dem Oberbegriff von Anspruch 1, mit einer Einlaufseite für Faserflocken, wobei die Karde ausgebildet ist, die Faserflocken mittels mindestens einem Vorreißer einer drehenden Trommel zuzuführen. Auf der Trommel werden die Faserflocken zwischen Festkardierelementen und umlaufenden Deckelstäben bis zur Einzelfaser aufgelöst, ausgerichtet und gereinigt. Der dabei entstehende Faserflor wird von der Trommel auf einen Abnehmer übergeben, dem eine Vorrichtung zur Umwandlung des Faserflors in ein Faserband nachgeordnet ist.

Nach dem Stand der Technik sind an Wanderdeckelkarden Absaugvorrichtungen bekannt, bei denen an den Arbeitsstellen Abfälle und kurze Fasern abgesaugt werden. Als Arbeitsstellen werden unter anderem die Vorreißerwalzen, die Kardierflächen an der Trommel, der Wanderdeckel, sowie der Abnehmer und die Bereiche der Faserbandbildung bezeichnet. Dabei können die Absaugvorrichtungen als rohrförmige Absaughauben ausgebildet sein, die sich meistens über die Arbeitsbreite der Karde erstrecken und über eine zentrale Absaugleitung der Spinnereivorbereitung unter Unterdruck gesetzt werden. Bei den Abfällen wird nach überwiegend nichtfaserhaltigen Abfällen wie Staub, Schalenteile und Trash und nach faserhaltigen Abfällen unterschieden. Die Abfälle im Eingangsbereich der Karde in Materialstromrichtung, also im Bereich des Vorreißers, enthalten mehr schmutzige und schwere Nicht-Faserbestandteile wie Schalenreste, Staub und Trash. Die Absaugvorrichtungen am umlaufenden Wanderdeckel und an der Abnehmerseite scheiden überwiegend saubere faserhaltige Abfälle aus, die der Spinnereibetreiber gerne weiterverwenden möchte. Auch die überwiegend nichtfaserhaltigen Abfälle können grundsätzlich weiter aufbereitet und wiederverwertet werden, was allerdings einen sehr hohen Aufwand bei einem geringen Nutzeffekt erfordert und daher von den meisten Betreibern der Spinnereivorbereitung nicht genutzt wird. Nachfolgend werden diese überwiegend nichtfaserhaltigen Abfälle als nicht verwertbaren Fasern und Faserbestandteile bezeichnet, um dies ohne weitere Erläuterung von den verwertbaren Fasern und Faserbestandteilen zu unterscheiden.

Es ist weiterhin bekannt, dass einzelne Absaugbereiche separiert von der zentralen Absaugung betrieben werden können, also eine separate Vorreißerabsaugung oder eine separate Absaugung des umlaufenden Wanderdeckelbereiches werden von den anderen Absaugvorrichtungen getrennt betrieben. Durch die getrennte Abführung des Abfalls beispielsweise am Vorreißer wird der restliche Abfall der Karde prozentual hochwertiger und kann damit vom Kunden weiterverwertet werden. Eine vollständige Trennung der Abfallsorten ist damit aber nicht realisiert.

Bei einer bekannten Vorrichtung (EP 0 750 059) wird der Abgang im Bereich des Vorreißers nicht ständig entfernt, sondern fällt in einen unterhalb des Vorreißers angeordneten Sammelkasten und wird periodisch von diesem entfernt. Auf diese Weise ist es nicht erforderlich, eine permanente Absaugung im Bereich des Vorreißers anzuwenden. Durch intermittierende Entleerung des Sammelkastens wird somit eine Saugwirkung im Bereich des Vorreißers nur auf eine äußerst kurze Zeit begrenzt, welche keinen nennenswerten Einfluss mehr auf den Verlust von Gutfasern hat. Dagegen muss bei den abgesaugten Stellen, die in der Karde vorgesehen sind, eine kontinuierliche Absaugung vorhanden sein. Bei einer Karde, bei der durch ein zentrales Absaugsystem der erzeugte Unterdruck über eine Sammelleitung an den Reinigungsstellen angelegt wird, wird der im Sammelkasten gesammelte Abgang durch zeitweise Ansteuerung eines Ventils über eine den Sammelkasten mit der Sammelleitung verbindende Überführleitung und die Sammelleitung entleert, wobei das Ventil während der Entleerung des Sammelkastens einen reduzierten Unterdruck an den Reinigungsstellen aufrechterhält. Dabei wird der Druck an allen Reinigungsstellen des Hauptzylinders in gleichem Maße reduziert, und zwar nur kurzzeitig. Dagegen werden die Reinigungsstellen zeitlich nahezu ausschließlich voll besaugt. Nachteilig ist daher die große Gesamtluftmenge, die zur Abfallentsorgung aufgewendet wird. Dieses Problem ist umso größer, wenn bei steigenden Anforderungen an Produktion und Qualität die Anzahl der Reinigungsstellen zunimmt. Die für die Entsorgung der Abfälle erforderlichen Luftmengen nehmen dadurch weiter zu und führen zu hohem Energieaufwand und damit höheren Betriebskosten.

Die DE10143671 offenbart eine Karde mit einer Absaugvorrichtung, bei der Gruppen von Absaugstellen zusammengefasst werden. Diese Gruppen von Absaugstellen können wahlweise teilbesaugt oder vollbesaugt werden, womit die benötigte Gesamtluftmenge verringert werden kann. Mit der Teilbesaugung kann der benötigte Abfall aus der Arbeitsstelle abgesaugt werden. Die Teilbesaugung reicht aber nicht für die Absaugung in die zentrale Absaugstelle der Spinnereivorbereitung. Hierzu wird periodisch von der Teilbesaugung auf die Vollbesaugung und zurück umgeschaltet, um den Abfall vollständig aus der Karde zu entfernen.

Weitere Karde nach dem Stand der Technik sind aus FR 1 258 682 A, JP S51 4331 A, EP 3 282 044 A1 und CH 695 617 A5 bekannt gegeben. Wobei die CH 695 617 A5 die Merkmale des Oberbegriffs des unabhängigen Anspruchs 1 offenbart.

Nachteilig an diesem Stand der Technik ist, dass zum einen die benötigte Luftmenge zu groß ist und zum anderen keine ausreichende Trennung zwischen dem Schmutz und den verwertbaren Fasern vorgenommen wird.

Entsprechend liegt der Erfindung die Aufgabe zugrunde, eine Karde dahingehend weiterzubilden, dass die Absaugleistung reduziert wird und eine effiziente Trennung zwischen dem überwiegend ausgereinigten Schmutz, also den nicht verwertbaren Fasern und Faserbestandteile und den verwertbaren Fasern vorgenommen wird.

Die Erfindung löst die gestellte Aufgabe durch eine Anlage mit den in Anspruch 1 angegebenen Merkmalen. Vorteilhafte Weiterbildungen der Erfindung sind in den abhängigen Ansprüchen definiert.

Die Erfindung betrifft eine Karde mit einer Einlaufseite für Faserflocken, wobei die Karde ausgebildet ist, die Faserflocken mittels mindestens einem Vorreißer einer drehenden Trommel zuzuführen. Auf der Trommel werden die Faserflocken zwischen Festkardierelementen und umlaufenden Deckelstäben bis zur Einzelfaser aufgelöst, ausgerichtet und gereinigt. Der dabei entstehende Faserflor wird von der Trommel auf einen Abnehmer übergeben, dem eine Vorrichtung zur Umwandlung des Faserflors in ein Faserband nachgeordnet ist.

Die Erfindung schließt die technische Lehre ein, dass die Karde eine erste und eine zweite Absaugvorrichtung aufweist, die ausgebildet sind, die verwertbaren und nicht verwertbaren Fasern und Faserbestandteile getrennt voneinander an allen absaugbaren Arbeitsstellen der Karde vollständig abzusaugen. Die Spinnereibetreiber können dabei ihre verwertbaren Fasern und Faserbestandteile vollständig wiederverwerten und separat von den nichtverwertbaren Fasern und Faserbestandteilen beispielsweise einer vorgelagerten Putzereimaschine zuführen. Im Unterschied zum Stand der Technik erfolgt eine vollständige Trennung der verwertbaren und nichtverwertbaren Fasern und Faserbestandteile an allen besaugten Arbeitsstellen der Karde. Beispielsweise können die Betreiber der Spinnereivorbereitung je nach Einstellung der Karde und der verarbeiteten Baumwollqualität bis zu 3,5% der gesamten verarbeiteten Fasermenge wiederverwerten und damit die Kosten senken und die Produktivität erhöhen. Die hier verwendeten prozentualen Angaben beziehen sich auf eine Messung mit türkischer Baumwolle, die zu einem Faserband mit der Geschwindigkeit von 170m/min und einer Kardenproduktivität von 50,2kg/h verarbeitet wird.

Als Arbeitsstellen werden beispielsweise die Übergabestellen zwischen der Fasern von einer zur nächsten Walze, die Kardierstellen zwischen den Kardierelementen und der Trommel, die Ausscheideelemente wie Messer oder Kanten, sowie die Reinigungsvorrichtungen am Wanderdeckel und an der Abstreifwalze bezeichnet. Die Absaugung an diesen Arbeitsstellen erfolgt üblicherweise mittels Absaughauben, die sich über die Arbeitsbreite der Karde erstrecken.

Dadurch, dass, erfindungsgemäß, die erste Absaugvorrichtung ausgebildet ist, zumindest die verwertbaren Fasern und Faserbestandteile von den absaugbaren Arbeitsstellen der Hauptkardierzone, der Nachkardierzone und aus dem Bereich des Abnehmers abzusaugen, können nahezu 98% der gesamten verwertbaren Fasern und Faserbestandteile wiederverwertet werden, die an der Karde nach dem Vorreißer und nach der Vorkardierzone anfallen. Zusätzlich können auch der Boden unter der Trommel und der Trichter zur Bildung des Faserbandes nach dem Abnehmer mit einer Absaugung ausgestattet werden und hier die verwertbaren Fasern und Faserbestandteile abgesaugt werden. An diesen beiden Arbeitsstellen ist die Ansammlung von Fasern im Verhältnis zur Hauptkardierzone, Nachkardierzone und der Putzwalze an der Abstreifwalze des Abnehmers sehr gering. Insbesondere weist auch nicht jeder Kardentyp eine Entnahmevorrichtung für den Boden unter der Trommel auf.

Die erste Absaugvorrichtung weist, erfindungsgemäß, zumindest die Absaugung Putzvorrichtung, die Absaugung Wanderdeckel, die Absaugung Nachkardierzone und die Absaugung Abstreifwalze auf, wobei die Absaugungen in Form von Hauben ausgebildet sein können, die sich über die gesamte Arbeitsbreite der Karde erstrecken.

Zusätzlich kann die erste Absaugvorrichtung die Absaugung Trichter und/oder die Absaugung Trommelboden umfassen, wenn die Kardenbauweise diese Arbeitsstellen vorsieht.

Die zweite Absaugvorrichtung ist ausgebildet, die nicht verwertbaren Fasern und Faserbestandteile von den absaugbaren Arbeitsstellen aus dem Bereich des Vorreißers und der Vorkardierzone abzusaugen. Damit können beispielsweise insgesamt bis zu 5,6% der gesamten verarbeiteten Fasermenge als Staub, Schalenteile und Trash abgesaugt werden, so dass an den nachfolgenden Arbeitsstellen fast ausschließlich verwertbare Fasern und Faserbestandteile anfallen. Die prozentualen Gesamtmengen der abgesaugten und voneinander getrennten verwertbaren und nichtverwertbaren Fasern und Faserbestandteile hängt dabei sehr stark von der Kardeneinstellung und der verarbeiteten Baumwollqualität ab.

Dabei weist die zweite Absaugvorrichtung zumindest die Absaugung obere Vorkardierzone, die Absaugung Vorkardierzone und die Absaugung Vorreißer auf. Auch diese Absaugungen können als Absaughauben ausgebildet sein, die sich über die gesamte Arbeitsbreite der Karde erstrecken.

Die erste und zweite Absaugvorrichtung können ausgebildet sein, mit einem Unterdruck von 500 - 800 Pascal kontinuierlich voll besaugt zu werden. Mit dieser Vollbesaugung werden im Gegensatz zum Stand der Technik die Arbeitsstellen kontinuierlich gereinigt.

Dadurch, dass die erste und zweite Absaugvorrichtung ausgebildet sind, die abgesaugten Fasern und nichtverwertbaren Faserbestandteile wahlweise zu jeweils separaten Auffangvorrichtungen, Filtern oder Kondensern zu leiten oder zu einer gemeinsamen Auffangvorrichtung, Filter oder Kondenser zu leiten, kann der Spinnereibetreiber flexibel entscheiden, ob er die verwertbaren Fasern und Faserbestandteile weiterverwerten möchte.

Vorteilhafterweise ist die erste Absaugvorrichtung ausgebildet, die verwertbaren Fasern und Faserbestandteile einem Mischer oder Reiniger in der der Karde vorgeordneten Putzerei zuzuführen. Es ergibt sich damit ein Kreislauf, in dem die ausgeschiedenen verwertbaren Fasern direkt der Weiterverarbeitung zugeführt werden. Insgesamt wird die Abfallmenge verringert.

Weitere, die Erfindung verbessernde Maßnahmen werden nachstehend gemeinsam mit der Beschreibung eines bevorzugten Ausführungsbeispiels der Erfindung anhand der Figuren näher dargestellt.

Es zeigen:
- Figur 1:: eine Seitenansicht einer schematisch dargestellten Karde nach dem Stand der Technik;
- Figur 2:: eine schematisch dargestellte Karde mit der erfindungsgemäßen Absaugvorrichtung.

Fig. 1 zeigt eine Karde nach dem Stand der Technik, bei der Faserflocken über einen Schacht zu einer Speisewalze 1, einem Speisetisch 2, über mehrere Vorreißer 3a, 3b, 3c, zu der Trommel 4 oder dem Tambour geleitet werden. Auf der Trommel 4 werden die Fasern der Faserflocken mittels feststehender und umlaufender Kardierelemente 14, 17 parallelisiert und gereinigt. Die Vorkardierzone wird dabei durch die Festkardierelemente 14 zwischen den Vorreißern 3a - 3c und dem Wanderdeckel 16 gebildet. Die Hauptkardierzone wird durch die umlaufenden Deckelstäbe 17 des Wanderdeckels 16 gebildet. Die Nachkardierzone wird durch die Festkardierelemente 14 gebildet, die zwischen Wanderdeckel 16 und Abnehmer 5 angeordnet sind. In der Vor- und Nachkardierzone sind zwischen den Festkardierelementen 14 Absaughauben 18 angeordnet, die mit Messern, Garnituren oder anderen Ausscheideelementen zusammenwirken. Der entstehende Faserflor wird nachfolgend über einen Abnehmer 5, eine Abstreifwalze 6 und mehreren Quetschwalzen 8, 9, zu einem Vliesleitelement 10 gefördert, der den Faserflor mit einem Trichter 11 zu einem Faserband umformt, dass über Abzugswalzen 12, 13 an eine nachfolgende Verarbeitungsmaschine oder eine Kanne 15 übergibt. Die Abnahme der Fasern vom Abnehmer 5 wird durch ein Vliesleitprofil 7 unterstützt, das unterhalb der Abstreifwalze 6 angeordnet ist. Oberhalb der Abstreifwalze 6 ist eine Putzwalze 6a angeordnet, mit der Faserrückstände aus der Abstreifwalze 6 entfernt und einer nicht weiter bezeichneten Saugvorrichtung zugeführt werden.

Figur 2 zeigt eine seitliche Darstellung auf die Arbeitselemente der Karde mit zwei getrennten Absaugvorrichtungen. Eine erste Absaugvorrichtung 20 saugt ausschließlich faserhaltige und wiederverwertbare Abfälle von den Arbeitsstellen der Karde. Sie umfasst eine Absaugung 20a an der Deckelstripshaube, also der Putzvorrichtung 19, mit der die Fasern aus den umlaufenden Deckelstäben 17 entfernt werden. Eine weitere Absaugung Wanderdeckel 20b ist im gegenüberliegend von der Putzvorrichtung 19 angeordneten Bereich des Wanderdeckels 16 an der Umlenkvorrichtung für die Deckelstäbe 17 angeordnet, bevor die Garnituren der Deckelstäbe 17 wieder mit der Garnitur der Trommel 4 zusammenwirken. Im Bereich der Nachkardierzone sind weitere Absaugungen 20c angeordnet, die die Fasern aus den Absaughauben 18 entfernen. Mit der Absaugung Abstreifwalze 20d werden die Fasern der Putzwalze 6a entfernt, die die Abstreifwalze 6 des Abnehmers 5 reinigt. Unterhalb der Trommel 4 kann eine weitere Absaugung Trommelboden 20f angeordnet sein, mit der die Fasern unterhalb der Trommel 4 abgesaugt werden. Ein Absaugrohr Trichter 20e ist ausgebildet, mit einem nicht dargestellten Rohr den Bereich des Trichters 11 zu verbinden und abzusaugen. Erfindungsgemäß ist die erste Absaugung 20 ausgebildet, die Fasern aus dem Bereich der Hauptkardierzone, also dem umlaufenden Wanderdeckel 16, der Nachkardierzone mit den Festkardierelementen 14, dem Bereich des Abnehmers 4 und dem Trommelboden 20f, abzusaugen und separat einer weiteren Verwertung zuzuführen. Dabei nimmt der Querschnitt der ersten Absaugung 20 vom Bereich des Trommelbodens bis oberhalb des Wanderdeckels 16 kontinuierlich zu.

Die zweite Absaugung 21 ist ausgebildet, überwiegend nicht verwertbare Faserbestandteile, also Staub, Schalenteile und Trash abzusaugen, und wird unabhängig von der ersten Absaugung 20 betrieben bzw. besaugt. Sie umfasst ausschließlich die Bereiche des Vorreißers 3a-3c mit einer Absaugung Vorreißer 21c, die Vorkardierzone mit mindestens einer oder mehreren Absaugungen Vorkardierzone 21b und der Absaugung obere Vorkardierzone 21a.

Beispielsweise wird bei einer Karde die zweite Absaugung 21 mit einer Abluftmenge von 1900m³/h betrieben, wobei aus den Absaugstellen 21a, 21b und 21c insgesamt 5,6% der gesamten verarbeiteten Fasermenge von 100kg/h als nicht verwertbare Fasern und Faserbestandteile in Form von Staub, Schalenteile und Trash abgesaugt werden.

Die erste Absaugvorrichtung 20 wird gleichzeitig mit einer Abluftmenge von 2300m³/h betrieben, wobei insgesamt 3,5% "sauberer" Abfall der gesamten verarbeiteten Fasermenge von 100kg/h als wiederverwertbare Fasern getrennt von der zweiten Absaugvorrichtung 21 abgesaugt werden. Dabei entfallen rund 2% der Kardenproduktion auf die Absaugung Putzvorrichtung 20a, und 1,5% der Kardenproduktion auf die Absaugung der Nachkardierzone 20c und der Absaugung Abstreifwalze 20d. Die Menge der Fasern aus der Absaugung Trommelboden 20f und dem Bereich des Trichters 20e sind vernachlässigbar klein. Die hier verwendeten prozentualen Angaben beziehen sich auf eine Messung mit türkischer Baumwolle an einer Karde TC23, bei der die Baumwollflocken zu einem Faserband mit der Geschwindigkeit von 170m/min und einer Kardenproduktivität von 50,2kg/h verarbeitet wird. Insgesamt betrug der Abfall 9,3% der verarbeiteten Fasermenge.

Beide Absaugvorrichtungen 20, 21 werden in Verbindung mit der zentralen Abluftführung der Spinnereivorbereitung mit einem Unterdruck von 500-800 Pascal betrieben. Es liegt damit an allen Absaugstellen eine kontinuierliche Vollbesaugung vor. Dabei werden die Luftströme der Absaugvorrichtungen 20, 21 separaten Filtern oder Kondensern zugeführt. Die verwertbaren Fasern der Absaugvorrichtung 20 können beispielsweise Putzereimaschinen in der Spinnereivorbereitung wie Mischern oder Reinigern zugeführt werden oder können separat gesammelt und weiterverwertet werden.

Die Erfindung sieht eine getrennte Absaugung zwischen allen verwertbaren Fasern und Faserbestandteilen, und allen nichtverwertbaren Fasern und Faserbestandteilen vor, wobei der Kunde entscheiden kann, ob er die verwertbaren Fasern und Faserbestandteile wieder dem Prozess der Spinnereivorbereitung zuführen möchte. Wenn er darauf verzichtet, ist vorgesehen, die erste Absaugvorrichtung 20 mit der zweiten Absaugvorrichtung 21 zu verbinden, in dem die Trichter der Absaugvorrichtungen 20, 21 verbunden werden und mit dem Absaugrohr der Spinnereivorbereitung zusammen zu einem gemeinsamen Filter geleitet werden.

### Bezugszeichen

- 1: Speisewalze
- 2: Speisetisch
- 3a, b, c: Vorreißer
- 4: Trommel
- 5: Abnehmer
- 5a: Garnitur
- 6: Abstreifwalze
- 6a: Putzwalze
- 7: Vliesleitprofil
- 8: Quetschwalze
- 9: Quetschwalze
- 10: Vliesleitelement
- 11: Trichter
- 12: Abzugswalze
- 13: Abzugswalze
- 14: Festkardierelement
- 15: Kanne
- 16: Wanderdeckel
- 17: Deckelstab
- 18: Absaughaube
- 19: Putzvorrichtung
- 20: erste Absaugvorrichtung
- 20a: Absaugung Putzvorrichtung
- 20b: Absaugung Wanderdeckel
- 20c: Absaugung Nachkardierzone
- 20d: Absaugung Abstreifwalze
- 20e: Absaugrohr Trichter
- 20f: Absaugung Trommelboden
- 21: zweite Absaugvorrichtung
- 21a: Absaugung obere Vorkardierzone
- 21b: Absaugung Vorkardierzone
- 21c: Absaugung Vorreißer

## Patentansprüche

1. Karde mit einer Einlaufseite für Faserflocken, wobei die Karde ausgebildet ist, die Faserflocken mittels mindestens einem Vorreißer (3a, 3b, 3c) einer drehenden Trommel (4) zuzuführen, wobei die Faserflocken zwischen Festkardierelementen (14) und umlaufenden Deckelstäben (17) und der Trommel (4) bis zur Einzelfaser aufgelöst, ausgerichtet und gereinigt zu werden, und der dabei entstehende Faserflor von der Trommel (4) auf einen Abnehmer (5) übergebbar ist, dem eine Vorrichtung zur Umwandlung des Faserflors in ein Faserband nachgeordnet ist, mit einer Hauptkardierzone, die durch die umlaufenden Deckelstäbe (17) eines Wanderdeckels (16) gebildet wird, und mit einer Nachkardierzone, die durch Festkardierelemente (14) gebildet wird, die zwischen Wanderdeckel (16) und Abnehmer (5) angeordnet sind, wobei die Karde eine erste und eine zweite Absaugvorrichtung (20, 21) aufweist, die ausgebildet sind, die verwertbaren und nicht verwertbaren Fasern und Faserbestandteile getrennt voneinander an allen absaugbaren Arbeitsstellen der Karde vollständig abzusaugen, **dadurch gekennzeichnet, dass** die erste Absaugvorrichtung (20) ausgebildet ist, zumindest die verwertbaren Fasern und Faserbestandteile von den absaugbaren Arbeitsstellen der Hauptkardierzone, der Nachkardierzone und aus dem Bereich des Abnehmers (5) abzusaugen, wobei die erste Absaugvorrichtung (20) zumindest eine Absaugung Putzvorrichtung (20a), eine Absaugung Wanderdeckel (20b), eine Absaugung Nachkardierzone (20c) und eine Absaugung Abstreifwalze (20d) umfasst.

2. Karde nach Anspruch 1, **dadurch gekennzeichnet, dass** die zweite Absaugvorrichtung (21) ausgebildet ist, die nicht verwertbaren Fasern und Faserbestandteile von den absaugbaren Arbeitsstellen aus dem Bereich des Vorreißers (3a - 3c) und einer Vorkardierzone abzusaugen.

3. Karde nach Anspruch 2, **dadurch gekennzeichnet, dass** die erste Absaugvorrichtung (20) zusätzlich eine Absaugung Trichter (20e) und/oder eine Absaugung Trommelboden (20f) umfasst.

4. Karde nach Anspruch 2, **dadurch gekennzeichnet, dass** die zweite Absaugvorrichtung (21) zumindest die Absaugung obere Vorkardierzone (21a), die Absaugung Vorkardierzone (21b) und die Absaugung Vorreißer (21c) umfasst.

5. Karde nach einem der vorhergehenden Ansprüche, **dadurch gekennzeichnet, dass** die erste und zweite Absaugvorrichtung (20, 21) ausgebildet sind, mit einem Unterdruck von 500 - 800 Pascal kontinuierlich voll besaugt zu werden.

6. Karde nach Anspruch 1, **dadurch gekennzeichnet, dass** die erste und zweite Absaugvorrichtung (20, 21) mit jeweils separaten Filtern oder Kondensern verbunden sind, um die abgesaugten Fasern und nichtverwertbaren Faserbestandteile zu jeweils separaten Auffangvorrichtungen, Filtern oder Kondensern zu leiten oder dass die Trichter der Absaugvorrichtungen (20, 21) miteinander verbunden sind, um die abgesaugten Fasern und nichtverwertbaren Faserbestandteile zu einer gemeinsamen Auffangvorrichtung, Filter oder Kondenser zu leiten.

7. Karde nach Anspruch 1 oder 6, **dadurch gekennzeichnet, dass** die erste Absaugvorrichtung (20) ausgebildet ist, die verwertbaren Fasern und Faserbestandteile einem Mischer oder Reiniger in der der Karde vorgeordneten Putzerei zuzuführen.

## Claims

1. Card with an entry side for fibre tufts, the card being designed to feed the fibre tufts via at least one licker-in (3a, 3b, 3c) to a rotating cylinder (4), the fibre tufts being broken up, aligned and cleaned between fixed carding elements (14) and surrounding flat for cards (17) and the cylinder (4) down to the individual fibre, and the resulting fibre web can be transferred from the cylinder (4) to a doffer (5), downstream of which is located a device for converting the fibre web into a band of fibres, with a main carding area, which consists of the surrounding flat for card (17) of a revolving flat (16), and with a post-carding area, which consists of fixed carding elements (14), which are located between the revolving flat (16) and the doffer (5), with the card having a first and a second suction device (20, 21) which are designed to fully suction away the recyclable and non-recyclable fibres and fibre elements separately from one another at all suctioned working points of the card, and **characterised by** the first suction device (20) being designed to completely suction away at least the recyclable fibres and fibre elements from the suctioned working points of the main carding area, the post-carding area and from the doffer area (5), where the first suction device (20) comprises at least one suction cleaning device (20a), one suction revolving flat (20b), one suction post-carding area (20c) and one suction stripping roller (20d).

2. The card according to claim 1, **characterised by** the second suction device (21) being designed to suction off the non-recyclable fibres and fibre elements from the suctioned working areas in the licker-in area (3a - 3c) and a pre-carding area.

3. A card according to claim 2, **characterised by** the first suction device (20) additionally including a suction system funnel (20e) and/or a suction system cylinder bottom (20f).

4. Card according to claim 2, **characterised by** the second suction device (21) including at least the suction system upper pre-carding area (21a), the suction system pre-carding area (21b) and the suction system licker-in (21c).

5. A card according to one of the preceding claims, **characterised by** the first and second suction devices (20, 21) being designed to apply continuous suction with a negative pressure of 500 - 800 pascals.

6. A card according to claim 1, **characterised by** the first and second suction devices (20, 21) each being connected to separate filters or condensers in order to direct the extracted fibres and non-recyclable fibre elements to separate collecting devices, filters or condensers, or by the funnels of the suction devices (20, 21) being connected to each other in order to direct the extracted fibres and non-recyclable fibre elements to a shared collecting device, filter or condenser.

7. A card according to claim 1 or 6, **characterised by** the first suction device (20) being designed to feed the recyclable fibres and fibre elements to a mixer or cleaner in the blowroom upstream of the card.

## Revendications

1. Carde avec un côté entrée pour flocons de fibres, dans laquelle la carde est conçue pour amener les flocons de fibres à un tambour (4) en rotation au moyen d'au moins un briseur (3a, 3b, 3c), dans laquelle les flocons de fibres sont désagrégés jusqu'à la fibre individuelle, alignés et nettoyés entre des éléments de cardage fixes (14) et des barres de chapeaux circulantes (17) et le tambour (4), et le voile de fibres ainsi obtenu peut être transféré du tambour (4) sur un peigneur (5), qui est suivi par un dispositif de transformation du voile de fibres en ruban de fibres, avec une zone de cardage principale, formée par les barres de chapeaux circulantes (17) d'un chapeau marchant (16), et avec une zone de postcardage, formée par des éléments de cardage fixes (14) disposés entre le chapeau marchant (16) et le peigneur (5), dans laquelle la carde présente un premier et un second dispositif d'aspiration (20, 21), qui sont conçus pour aspirer entièrement les fibres et composants de fibres utilisables et non utilisables séparément à tous les postes aspirables de la carde, **caractérisée en ce que** le premier dispositif d'aspiration (20) est conçu pour aspirer au moins les fibres et composants de fibres utilisables des postes aspirables de la zone de cardage principale, de la zone de postcardage et de la zone du peigneur (5), dans laquelle le premier dispositif d'aspiration (20) comprend au moins une aspiration du dispositif de nettoyage (20a), une aspiration du chapeau marchant (20b), une aspiration de la zone de postcardage (20c) et une aspiration du rouleau débourreur (20d).

2. Carde selon la revendication 1, **caractérisée en ce que** le second dispositif d'aspiration (21) est conçu pour aspirer les fibres et composants de fibres non utilisables des postes aspirables de la zone du briseur (3a - 3c) et d'une zone de précardage.

3. Carde selon la revendication 2, **caractérisée en ce que** le premier dispositif d'aspiration (20) comporte en outre une aspiration de la trémie (20e) et/ou une aspiration du fond du tambour (20f).

4. Carde selon la revendication 2, **caractérisée en ce que** le second dispositif d'aspiration (21) comporte au moins l'aspiration de la zone de précardage supérieure (21a), l'aspiration de la zone de précardage (21b) et l'aspiration du briseur (21c).

5. Carde selon l'une des revendications précédentes, **caractérisée en ce que** le premier et le second dispositif d'aspiration (20, 21) sont conçus pour être entièrement soumis à une dépression de 500 - 800 Pascal en continu.

6. Carde selon la revendication 1, **caractérisée en ce que** le premier et le second dispositif d'aspiration (20, 21) sont chacun reliés à des filtres ou des condenseurs séparés, afin de diriger les fibres aspirées et les composants de fibres non utilisables vers des dispositifs collecteurs, filtres ou condenseurs séparés respectifs, ou que les trémies des dispositifs d'aspiration (20, 21) sont reliées entre elles afin de diriger les fibres aspirées et les composants de fibres non utilisables vers un dispositif collecteur, filtre ou condenseur commun.

7. Carde selon la revendication 1 ou 6, **caractérisée en ce que** le premier dispositif d'aspiration (20) est conçu pour amener les fibres et composants de fibres utilisables à une mélangeuse ou une nettoyeuse dans la salle de nettoyage disposée en amont de la carde.
